# EUROPÄISCHE PATENTANMELDUNG

(11) **EP 4 667 685 A1**
(43) Veröffentlichungstag der Anmeldung: **24.12.2025**
(21) Anmeldenummer: 25169594.6
(22) Anmeldetag: 10.04.2025
(51) Int. Cl.: E05B 63/00, E05C 9/02, E05B 47/02

(54) **FENSTER UND VERFAHREN ZUR KORREKTUR DER GRIFFPOSITION EINES MANUELL UND MOTORISCH ANTREIBBAREN FENSTERS**

(30) Priorität: 15.05.2024 DE 102024113642
(71) Anmelder: Veka AG, 48324 Sendenhorst (DE); Gröninger Antriebstechnik GmbH & Co. KG, 72631 Aichtal (DE)
(72) Erfinder: Kalverkamp, Philipp, 48324 Sendenhorst (DE); Gröninger, Matthias, 72631 Aichtal (DE); Grüner, Holger, 73262 Reichenbach an der Fils (DE)
(74) Vertreter: Cohausz Hannig Borkowski Wißgott

(57) **Zusammenfassung**

Die Erfindung betrifft ein Verfahren zur Korrektur der Griffposition eines manuell und motorisch antreibbaren Fensters, welches einen Griff aufweist, dessen manuelle Drehung mittels eines Getriebes in eine Schubbewegung einer wenigstens ein Verriegelungselement aufweisenden Schubstange übersetzt wird, wobei das Getriebe als übersetzende Getriebeelemente zumindest ein mit dem Griff verbundenes Zahnrad und eine mit dem Zahnrad kämmende und mit der Schubstange verbundene Zahnstange aufweist, und welches einen Antrieb aufweist, mit dem durch Krafteinwirkung auf eine in einer Beschlagsnut des Flügelrahmens liegende Schubstange im aktiven Betrieb die Schubstange geschoben und mittelbar über das Getriebe der Griff gedreht wird, wobei im Getriebe wenigstens eines der übersetzenden Getriebeelemente gegen ein Austauschelement ausgetauscht wird und hierdurch das Getriebe mit dem wenigstens einen Austauschelement eine größere Übersetzung erzielt. Die Erfindung betrifft auch ein Fenster der genannten Art, bei dem die Übersetzung des Getriebes zwischen zwei Funktionsstellungen größer ist als 5,0 Grad pro 1 Millimeter Hub der Schubstange, insbesondere größer ist als 5,1 Grad pro 1 Millimeter Hub der Schubstange, insbesondere größer ist als 5,25 Grad pro 1 Millimeter Hub der Schubstange, weiter bevorzugt größer ist als 5,35 Grad pro 1 Millimeter Hub der Schubstange. Die Erfindung betrifft auch ein Set aus einem Fensterantrieb zum Einbau in den Rahmen eines Fensters und einem Austauschgetriebeelement.

## Beschreibung

Die Erfindung betrifft ein Fenster umfassend einen Blendrahmen und einen Flügelrahmen, wobei der Flügelrahmen relativ zum Blendrahmen in wenigstens zwei Funktionsstellungen stellbar ist, und umfassend einen Griff, dessen manuelle Drehung mittels eines Getriebes in eine Schubbewegung einer wenigstens ein Verriegelungselement aufweisenden Schubstange übersetzt ist, wobei das Getriebe als übersetzende Getriebeelemente zumindest ein mit dem Griff verbundenes Zahnrad und eine mit dem Zahnrad kämmende und mit der Schubstange verbundene Zahnstange aufweist, und weiter umfassend einen Antrieb, mit dem durch Krafteinwirkung auf eine in einer Beschlagsnut des Flügelrahmens liegende Schubstange im aktiven Betrieb die Schubstange schiebbar und mittelbar über das Getriebe der Griff drehbar ist.

Die Erfindung betrifft auch ein Verfahren zur Korrektur der Griffposition, insbesondere in zumindest einer von wenigstens zwei Funktionsstellungen, eines manuell und motorisch antreibbaren Fensters, welches einen Griff aufweist, dessen manuelle Drehung mittels eines Getriebes in eine Schubbewegung einer wenigstens ein Verriegelungselement aufweisenden Schubstange übersetzt wird, wobei das Getriebe als übersetzende Getriebeelemente zumindest ein mit dem Griff verbundenes Zahnrad und eine mit dem Zahnrad kämmende und mit der Schubstange verbundene Zahnstange ausweist, und welches einen Antrieb aufweist, mit dem durch Krafteinwirkung auf eine in einer Beschlagsnut des Flügelrahmens liegende Schubstange im aktiven Betrieb die Schubstange geschoben und mittelbar über das Getriebe der Griff gedreht wird.

Vorzugsweise soll eine Korrektur der Griffposition zumindest in der Funktionsstellung vorliegen, welche der Geschlossenstellung des Fensters entspricht. Weiter bevorzugt soll eine Korrektur der Griffposition auch in anderen vorhandenen Funktionsstellungen erfolgen, insbesondere in einer Kippstellung und/oder einer Drehstellung und/oder einer Parallelstellung erfolgen, insbesondere so, dass in jeder der möglichen Funktionsstellungen die Ausrichtung des Griffs entweder vertikal oder horizontal ist.

Vorzugsweise ist mit der Geschlossenstellung diejenige Stellung gemeint, bei welcher der Flügelrahmen geschlossen im Blendrahmen liegt mit diesem verriegelt ist. Weiterhin ist mit der Drehstellung diejenige Stellung gemeint, bei welcher der Flügel um eine Vertikalachse frei öffenbar ist. Weiterhin ist mit der Kippstellung diejenige Stellung gemeint, bei welcher der Flügel um einen mit einem Anschlag begrenzten Winkel um eine horizontale Achse kippbar ist. Weiterhin ist mit der Parallelstellung eine Stellung gemeint, in welcher der Flügel in eine zum Blendrahmen parallel beabstandete Stellung versetzt ist. Bei einem Fenster der Erfindung liegen zumindest zwei, vorzugsweise drei oder vier der vorgenannten Funktionsstellungen in beliebiger Kombination vor, wobei eine Funktionsstellung immer die Geschlossenstellung ist.

Die Erfindung betrifft weiterhin auch ein Set aus einem Fensterantrieb zum Einbau in den Rahmen eines Fensters und einem Austauschgetriebeelement.

Bei solchen Fenstern mit Antrieb kann der Antrieb grundsätzlich an jeder beliebigen Stelle an oder in dem Rahmen des Fensters befestigt sein. Vorzugsweise ist der Antrieb im Blendrahmen oder im Flügelrahmen befestigt, insbesondere darin integriert, z.B. in einer in ein Rahmenprofil eingebrachten Ausnehmung.

Bei solchen Fenstern mit Antrieb liegt bei Drehung des Griffs, zumindest in einer vorbestimmten Stellung des Antriebs keine kinematische Kopplung zwischen Schubstange und Antrieb vor, so dass ein Nutzer in gewohnter Weise das Fenster durch Drehung des Griffs manuell bedienen kann.

In einer möglichen Ausführung eines an einem Verriegelungselement (z.B. Riegelzapfen, insbesondere Pilzkopfzapfen oder Rollzapfen) der Schubstange angreifenden Kraftausübungselements (insbesondere Mitnehmers) kann dies dadurch erreicht sein, dass das vom Antrieb bewegbare Kraftausübungselement eine Ausnehmung aufweist, in welcher das Verriegelungselement bei zumindest einer bestimmten Position des Kraftausübungselements frei bewegbar ist, um alle am Fenster ausgebildeten Funktionsstellungen (z.B. Geschlossenstellung, Kippstellung, Drehstellung, Parallelstellung) durch Griffdrehung einnehmen zu können. Wird hingegen das Kraftausübungselement mit dem Antrieb aus dieser bestimmten Position herausbewegt, so kann dieses das Verriegelungselement kontaktieren und das Verriegelungselement und darüber die Schubstange mit dem Antrieb verschoben werden. Somit liegt eine kinematische Kopplung zwischen Antrieb und Griff nur vor, wenn die Schubstange mittels des Antriebs bewegt wird, nicht aber wenn die Schubstange mit dem Griff bewegt wird. Ein Antrieb dieser Art ist z.B. bekannt aus der Publikation DE 10 2019 105 034 A1 derselben Anmelderinnen.

Es kann bei einem Antrieb auch vorgesehen sein, dass dieser direkt an einer Schubstange angreift, insbesondere wobei auch hier in einer bestimmten Position des Antriebs, bzw. dessen auf die Schubstange wirkenden Kraftübertragungselements keine Kopplung mit der Schubstange vorliegt.

Die üblichen Getriebe im Fenster sind hinsichtlich der Getriebeübersetzung so eingerichtet, dass durch manuelle Drehung des Griffs um 5 Grad ein jeweiliger vorbestimmter linearer Arbeitshub der Schubstange erzielt wird, insbesondere um am Fenster zwischen verschiedenen Stellungen zu wechseln. Diese Getriebeübersetzung ist für den Wechsel zwischen allen möglichen Funktionsstellungen in jeder Getriebestellung konstant. Der übliche Arbeitshub beträgt bei europäischen Fenstern 1 Millimeter pro 5 Grad Drehwinkel am Griff. Mit einer insbesondere maximalen Drehung um 180 Grad am Griff wird so ein Gesamthub erzielt, insbesondere von 36 Millimetern. Normalerweise wird damit das Fenster manuell von der Kippstellung in die Geschlossenstellung und umgekehrt überführt.

Üblicherweise sind verschiedene Funktionsstellungen des Fensters jeweils um 90 Grad Drehweite am Griff beabstandet, insbesondere liegen diese damit um 18 mm Arbeitshub der Schubstange auseinander. Dabei wird von einer Person der Griff manuell üblicherweise soweit gedreht, bis die gewünschte Position des Griffs erreicht ist, welche die Person mit der zugeordneten Funktionsstellung assoziiert. Der Griff steht somit in jeweiliger Position entweder horizontal oder vertikal ausgerichtet.

Theoretisch müsste bei einer linearen Verstellung der Schubstange mittels des Antriebes sich somit auch eine Drehung des Griffes um 5 Grad pro 1mm Arbeitshub bzw. von 180 Grad beim Gesamthub ergeben. Dies ist jedoch nur bei einer Bewegung zwischen zwei Positionen der Fall, wenn alle Elemente in der mechanischen Übertragungskette zwischen Antrieb und Griff miteinander in Kontakt stehen und die mechanische Übertragungskette hierdurch faktisch spielfrei gedrückt ist.

Aufgrund der Tatsache, dass die mechanische Übertragungskette zwischen dem Antrieb, insbesondere dem Kraftübertragungselement des Antriebs und Griff des Fensters mit einem mechanischen Spiel behaftet ist, insbesondere welches bei einer Umkehr der Bewegung maximal vorliegt, ergibt sich das Problem, dass zwar bei einer manuellen Bewegung des Griffes dieser in gewünschte Positionen, dass aber bei Bewegung der Schubstange um eine bestimmte Hubweite durch den Antrieb der Griff um einen zum Spiel korrespondierenden Winkel in seiner Winkelstellung der Bewegung der Schubstange nacheilt und somit zumindest in der Geschlossenstellung, insbesondere auch anderen Funktionsstellungen nicht die gewünschte Position erreicht, insbesondere bei einem Gesamthub (z.B. von 36 mm) nicht gesamte 180 Grad an Drehung vollzogen hat, und optisch schiefsteht, was von Nutzern als störend empfunden wird.

Das genannte Spiel ergibt sich beispielsweise als Summe aller mechanischen Spiele zwischen zumindest einigen oder allen der nachfolgend genannten Stellen: den Kopplungsstellen zwischen ggfs. mehreren Schubstangenabschnitten, der Kopplung zwischen Schubstange und Zahnstange, der Kopplung zwischen Zahnstange und Zahnrad, der Kopplung zwischen Zahnrad und 4-Kantzapfen und der Kopplung zwischen 4-Kantzapfen und Griff.

Es ist somit die Aufgabe der Erfindung eine Modifikation eines Getriebes des Fensters vorzunehmen, bzw. ein Fenster mit geeignetem Getriebe bereitzustellen, um bei Betätigung des Fensters mit dem Antrieb eine gewünschte Position, insbesondere eine optisch ansprechende Position des Griffes in wenigstens einer Funktionsstellung zu erzielen, insbesondere eine Position, in welcher der Griff in der Geschlossenstellung des Fensters vertikal orientiert ist, so wie dies auch bei der manuellen Betätigung der Fall wäre. Vorzugsweise weitere gewünschte Positionen des Griffs sind in der Kippstellung die ebenfalls vertikale Position, insbesondere in welcher der Griff gegenüber der Geschlossenstellung um 180 Grad invertiert positioniert ist und die Drehstellung, in welcher der Griff horizontal positioniert ist, ggfs. auch die Parallelstellung.

Die Aufgabe wird erfindungsgemäß bei einem Fenster dadurch gelöst, dass die Übersetzung des Getriebes zwischen zwei Funktionsstellungen größer ist als 5,0 Grad pro 1 Millimeter Hub der Schubstange, insbesondere größer ist als 5,1 Grad pro 1 Millimeter Hub der Schubstange, insbesondere größer ist als 5,25 Grad pro 1 Millimeter Hub der Schubstange, weiter bevorzugt größer ist als 5,35 Grad pro 1 Millimeter Hub der Schubstange.

Vorzugsweise wird so erreicht, dass der lineare Gesamthub der Schubstange zwischen der Kippstellung und der Geschlossenstellung, insbesondere ein Gesamthub von 36mm, mittels des Getriebes, insbesondere in der Wirkrichtung vom Antrieb zum Griff, in eine Drehwinkeldifferenz des Griffs übersetzt ist, die größer ist als 180 Grad, vorzugsweise größer ist als 183 Grad, insbesondere die größer ist als 185, vorzugsweise die größer ist als 189 Grad.

Vorzugsweise weist das Getriebe hinsichtlich seiner Getriebeelemente (Zahnrad / Zahnstange) diejenigen Merkmale auf, die im weiterhin beschriebenen Verfahren als Eigenschaften der Elemente erreicht und beschrieben werden.

Verfahrensgemäß wird die Aufgabe dadurch gelöst, dass im Getriebe wenigstens eines der übersetzenden Getriebeelemente gegen ein Austauschelement ausgetauscht wird und hierdurch das Getriebe mit dem wenigstens einen Austauschelement, insbesondere in der Wirkrichtung vom Antrieb zum Griff, eine größere Übersetzung erzielt, insbesondere im Vergleich zu der Übersetzung vor dem Austausch. Insbesondere wird so durch den Austausch eine Übersetzung des Getriebes von mehr als 5,0 Grad Drehwinkel pro 1 mm Hub erzielt, insbesondere mehr als 5,1 Grad pro 1 Millimeter Hub der Schubstange, insbesondere mehr als 5,25 Grad pro 1 Millimeter Hub der Schubstange, weiter bevorzugt mehr als 5,35 Grad pro 1 Millimeter Hub der Schubstange.

Insbesondere ist dies so zu verstehen, dass die genannte erfindungsgemäße Übersetzung im Mittel zwischen zwei Funktionsstellungen, insbesondere zwischen zwei maximal beabstandeten Funktionsstellungen, also zwei Funktionsstellungen, die um den Gesamthub der Schubstange beabstandet sind, vorliegt. Die Erfindung erfordert nicht, dass das Getriebe entlang seines gesamten möglichen Bewegungsbereiches eine konstante Getriebeübersetzung aufweist, wenngleich dies erfindungsgemäß bevorzugt ist. Das Getriebe kann auch in verschiedenen Drehwinkelbereichen des Griffs unterschiedliche Getriebeübersetzung aufweisen.

Die Erfindung ermöglicht es somit, entweder bereits ursprünglich ein Fenster mit Getriebe herzustellen, welches mehr als 5,0 Grad pro 1 mm Arbeitshub der Schubstange, oder eine der genannten weiter bevorzugten Übersetzungen erzielt, insbesondere welches somit also mehr als 180 Grad Drehwinkel am Griff erzeugt, wenn das Fenster mit dem Antrieb zwischen maximal beabstandeten Funktionsstellungen, insbesondere von der Kippstellung in die Geschlossenstellung (oder umgekehrt) überführt wird, oder ein übliches Bestandsgetriebe durch Austausch eines oder beider Getriebeelemente umzurüsten, so dass dies ermöglicht ist. Letzteres ist insbesondere vorteilhaft, wenn in einem bestehenden Fenster ein Antrieb nachgerüstet wird, oder wenn bei einem mit Antrieb neu hergestellten Fenster nachträglich eine störend empfundene Fehlstellung festgestellt wird.

Insbesondere für den Fall der Nachrüstung ist erfindungsgemäß ein Set vorgesehen aus einem Fensterantrieb zum Einbau in den Rahmen eines Fensters, mit dem nach dessen Einbau ein Fenster mit Antrieb erzielt wird und einem Austauschgetriebeelement, wobei durch das Ausführen des Austausches des vorhandenen Getriebeelementes im Getriebe des Fensters durch das Austauschgetriebeelement das vorgenannte Verfahren durchgeführt wird, insbesondere was weiterhin zu einem vorgenannten erfindungsgemäßen Fenster führt.

Vorzugsweise ist es hier vorgesehen, dass das Austauschgetriebeelement gewählt aus einer Gruppe von Austauschgetriebeelementen mit unterschiedlichen Konstruktionsmerkmalen. Dies ist z.B. vorteilhaft, weil Getriebe in Fenstern üblicherweise von verschiedenen Herstellern am Markt erhältlich sind, die alle zwar demselben Funktionsprinzip unterliegen, dies aber mit leicht unterschiedliche konstruierten Getriebeelementen umgesetzt ist.

Es kann mit der Erfindung z.B. ein herstellerspezifisch gewähltes Austauschgetriebeelement dem Set beigefügt sein.

Zwar hat das Getriebe, insbesondere zumindest im Mittel die vorgenannte erfindungsgemäße Übersetzung und erzielt damit theoretisch eine Drehung des Griffs die größer ist als nötig, um eine gewünschte Position des Griffes zu erzielen, dies würde aber nur erzielt, wenn das Getriebe spielfrei wäre. Aufgrund des praktisch aber in der kinematischen Kette vorhandenen Spiels, insbesondere bei einer Umkehr der Bewegungsrichtung ist der tatsächliche Drehweg kleiner als der sich aus der Übersetzung ergebende Drehweg.

Die Erfindung macht sich somit durch Anpassung des Getriebes das eigentlich nachteilige Spiel in der kinematischen Kette zwischen Antrieb und Griff bewusst zunutze, um das Ziel der gewünschten Positionierung des Griffs zu erreichen.

Mit allen Varianten der Erfindung wird so erzielt, dass bei einer mit dem Antrieb durchgeführten Bewegung der Schubstange zwischen zwei Funktionsstellungen, insbesondere bei deren Bewegung über den gesamten Arbeitshub, insbesondere von 36 mm, der Griff am Ende seiner Drehbewegung in einer gewünschten Zielposition liegt, insbesondere auch, wenn er mit dem Antrieb darüber hinaus gedreht wird.

Die Anmelder haben ermittelt, dass mit der erfindungsgemäßen oder den bevorzugt angegebenen Übersetzungen des Getriebes die auf dem Spiel, insbesondere dem Umkehrspiel der mechanischen Übertragungskette aller Elemente zwischen Antrieb und Griff beruhende Fehlstellung des Griffs kompensiert werden kann.

Vorzugsweise ist bei der Erfindung vorgesehen, dass durch den Austausch oder die ursprüngliche Fertigung des Getriebes eine solche Vergrößerung der Übersetzung, insbesondere gegenüber den üblichen Getrieben erzielt wird, mit der die zu einem Bewegungsspiel in der kinematischen Kette zwischen Antrieb und Griff korrespondierende Winkelfehlstellung des Griffes mindestens kompensiert wird, insbesondere überkompensiert wird.

Weiter bevorzugt ist vorgesehen, dass eine Vergrößerung der Übersetzung um 2% bis 20%, vorzugsweise um 5% bis 15%, weiter vorzugsweise um 5% bis 9% der ursprünglichen Übersetzung erzielt wird und/oder eine Vergrößerung der Übersetzung, insbesondere gegenüber üblichen Getrieben, erzielt wird gemäß der bei der durch den Antrieb bewirkten Bewegung der Schubstange zwischen zwei maximal beabstandeten Funktionsstellungen, insbesondere von der Kippstellung in die geschlossene Stellung des Fensters sich bei dem Griff bei dem hierdurch gegebenen Gesamthub aufgrund der Getriebeübersetzung ein Drehwinkel von größer als 183 Grad, vorzugsweise größer als 185 Grad, weiter vorzugsweise größer 189 und insbesondere kleiner 216 Grad, insbesondere kleiner 207 Grad ergibt. Insbesondere ist dieser sich ergebende Drehwinkel ein theoretischer Winkel, der vorliegende würde, wenn kein Spiel gegeben wäre. Vorzugsweise resultiert unter Berücksichtigung des Spiels hingegen aus diesem sich ergebenden Winkel ein tatsächlicher Winkel der geringer ist als der sich aus der Getriebeübersetzung ergebende Winkel, insbesondere aber ein tatsächlicher Winkel von 180 Grad oder mehr.

Die Erfindung kann dabei durch Austausch eines Getriebeelements oder auch ursprünglich hergestellt vorzugsweise ein Fenster schaffen, bei dem der Griff bei manueller Betätigung in einer Funktionsstellung am Ende des Betätigungsweges, insbesondere in der Geschlossenstellung und/oder in der Kippstellung über eine Position hinausdrehbar ist, in welcher der Griff vertikal ausgerichtet ist, insbesondere um wenigstens 1,5 Grad, vorzugsweise um wenigstens 2,5 Grad, weiter bevorzugt um wenigstens 4,5 Grad hinausdrehbar ist, insbesondere wobei der Griff durch eine griffinterne Kraftbeaufschlagung in diese (vertikale) Position zurückkehrend ist.

Durch die Betätigung des Griffs wird die kinematische Kette in der Bewegungsrichtung, z.B. in Richtung einer Funktionsstellung, insbesondere in Richtung der Geschlossenstellung, in Anschlag gebracht, d.h. das Spiel in der Bewegungsrichtung eliminiert. Nach Erreichen der Endposition liegt das volle Spiel der kinematischen Kette in der Gegenrichtung als Totzone / Umkehrspanne oder Umkehrspiel vor, d.h. der Griff kann ohne Betätigung der Schubstange um die Spielweite in die Gegenrichtung bewegt werden, bevor die Wirkung auf die Schubstange einsetzt und steht dann gerade. Diese zurückkehrende Bewegung kann durch die Kraftbeaufschlagung innerhalb des Griffes erfolgen. Z.B. durch eine federbelastete Kugel, die in eine Rastausnehmung gedrückt wird.

In einer bevorzugten ersten Ausführung sieht es die Erfindung vor, dass das Zahnrad, insbesondere nur das Zahnrad, gegen ein Austauschzahnrad ausgetauscht wird und beim Austauschzahnrad im Vergleich zum (ursprünglichen) Zahnrad betrachtet, insbesondere in der Wirkrichtung vom Antrieb zum Griff, der Winkelabstand zwischen der ersten mit der Zahnstange zusammenwirkenden Zahnflanke, insbesondere des ersten Zahnes, und der letzten mit der Zahnstange zusammenwirkenden Zahnflanke, insbesondere des letzten Zahnes, vergrößert wird gegenüber dem Winkelabstand, im ursprünglichen Getriebe, insbesondere um einen vorbestimmten Winkeldifferenzbetrag. Durch diesen vergrößerten Winkelabstand ergibt sich der geänderte Getriebeübersetzung in der erfindungsgemäßen bzw. bevorzugten Größe.

Hierbei kann es vorzugsweise eine mögliche Ausführung vorsehen, dass beim Austauschzahnrad der Teilungswinkel zwischen benachbarten Zähnen gleich groß gewählt wird und größer gewählt wird als der Teilungswinkel zwischen den Zähnen des (ursprünglichen) Zahnrades, insbesondere wodurch der vorbestimmte Winkeldifferenzbetrag gleichmäßig zwischen allen Zähnen des Austauschzahnrades aufgeteilt ist. In dieser Ausführung hat das Getriebe in jeder möglichen Drehwinkelstellung des Griffs bzw. Getriebestellung dieselbe vergrößerte Getriebeübersetzung.

In einer anderen möglichen Ausführung ist es vorgesehen, dass der Teilungswinkel zwischen dem in der Wirkrichtung vom Antrieb zum Griff wirksam werdenden letzten Zahn und dem vorletzten Zahn (insbesondere bei der Wirkrichtung von der Kippstellung in die Geschlossenstellung und/oder umgekehrt) größer gewählt wird als beim Zahnrad und die Teilungswinkel zwischen den übrigen Zähnen des Austauschzahnrades entsprechend dem Teilungswinkel zwischen den Zähnen des Zahnrades gewählt werden. In dieser Ausführung läuft das Getriebe, insbesondere in einer Richtung von der Kippstellung in die Geschlossenstellung und/oder umgekehrt) nur zwischen dem letzten und vorletzten Zahn gegenüber dem Getriebe vor dem Austausch oder gegenüber einem üblichen Getriebe mit einer erhöhten Getriebeübersetzung, hingegen zwischen den übrigen Zähnen mit der vorherigem / üblichen Übersetzung. Im Mittel ergibt sich hierbei eine der möglichen erfindungsgemäß benannten Getriebeübersetzungen, insbesondere von größer 5 Grad auf 1 mm bis größer 5,35 Grad auf 1 mm.

Vorzugsweise ist es vorgesehen, dass an wenigstens einem Zahn, vorzugsweise an allen Zähnen des Austauschzahnrades im Bereich des Kopfkreisdurchmessers, insbesondere am Übergang von der Kopffläche in die Zahnflanke, an der voreilenden, insbesondere auch an der nacheilenden Zahnflanke, eine Abtragung, insbesondere eine Fase oder ein Radius angeordnet wird, insbesondere eine größere Abtragung als beim Zahnrad.

Eine solche Abtragung ist vorzugsweise zumindest vorgesehen bei demjenigen einen oder mehreren / allen Zähen, bei welchem/welchen der Teilungswinkel gegenüber dem üblicherweise im Getriebe vorhandenen Zahnrad geändert ist. Der Begriff der Abtragung soll dabei nicht zwingend implizieren, dass Material gegenüber einem vorherigen Zustand entfernt wurde. Hier ist es auch vorgesehen, dass das Zahnrad an den Zähnen direkt mit einer Abtragung urgeformt wurde, z.B. durch Gießen oder Schneiden oder Stanzen.

Weiterhin sieht es die Erfindung vorzugsweise vor, dass wenigstens ein Zahn, vorzugsweise alle Zähne des Austauschzahnrades mit einer geringeren und/oder größeren Zahnbreite ausgebildet wird/werden als die Zähne des Zahnrades.

Vorzugsweise wird bei der vergleichenden Betrachtung der Zahnbreite die Erstreckung der Zähne vom Austauschzahnrad und vom Zahnrad in der Umfangsrichtung um die Drehachse des Zahnrades in demselben radialen Abstand von der Drehachse betrachtet, insbesondere an der Position des Teilkreisdurchmessers. Auch hier ist eine solche Änderung der Zahnbreite vorzugsweise zumindest vorgesehen bei demjenigen einen oder mehreren / allen Zähen, bei welchem/welchen der Teilungswinkel gegenüber dem üblicherweise im Getriebe vorhandenen Zahnrad geändert ist.

Durch die Abtragung und/oder die geänderte Zahnbreite (betrachtet in Drehrichtung des Zahnrades) wird trotz zumindest bereichsweise vergrößerter Teilungswinkel zwischen den Zähnen ein leichteres Eintauchen der Zahnköpfe in die zugeordneten Ausnehmungen der Zahnstange erreicht.

In einer anderen zweiten Ausführung sieht es die Erfindung vor, dass die Zahnstange, insbesondere nur die Zahnstange gegen eine Austauschzahnstange ausgetauscht wird und bei der Austauschzahnstange im Vergleich zur Zahnstange, insbesondere betrachtet in der Wirkrichtung vom Antrieb zum Griff, der in linearer Erstreckung betrachtete Abstand zwischen der ersten mit dem Zahnrad zusammenwirkenden Ausnehmungsflanke, insbesondere der ersten Ausnehmung, und der letzten mit dem Zahnrad zusammenwirkenden Ausnehmungsflanke, insbesondere der letzten Ausnehmung, verringert wird, insbesondere um einen vorbestimmten Abstandsdifferenzbetrag.

Hierbei kann es z.B. vorgesehen sein, dass bei der Austauschzahnstange der Abstand zwischen benachbarten Ausnehmungen gleich groß gewählt wird und kleiner gewählt wird als der Abstand zwischen den Ausnehmungen der Zahnstange, insbesondere wodurch der vorbestimmte Abstandsdifferenzbetrag gleichmäßig zwischen allen Ausnehmungen der Austauschzahnstange aufgeteilt ist. In dieser Ausführung hat das Getriebe in jeder möglichen Drehwinkelstellung des Griffs bzw. Getriebestellung wiederum dieselbe vergrößerte Getriebeübersetzung.

In einer anderen Ausführung ist vorgesehen, dass bei der Austauschzahnstange der Abstand zwischen der in der Wirkrichtung vom Antrieb zum Griff wirksam werdenden letzten Ausnehmung und der vorletzten Ausnehmung kleiner gewählt wird als bei der Zahnstange und die Abstände zwischen den übrigen Ausnehmungen der Austauschzahnstange entsprechend dem Abstand zwischen den Ausnehmungen der Zahnstange gewählt werden.

In dieser Ausführung läuft das Getriebe (insbesondere in einer Richtung von der Kippstellung in die Geschlossenstellung und/oder umgekehrt) nur zwischen der letzten und vorletzten Ausnehmung gegenüber dem Getriebe vor dem Austausch oder gegenüber einem üblichen Getriebe mit einer erhöhten Getriebeübersetzung, hingegen zwischen den übrigen Ausnehmungen mit der vorherigen / üblichen Übersetzung. Im Mittel ergibt sich hierbei wieder eine der möglichen erfindungsgemäß benannten Getriebeübersetzungen, insbesondere von größer 5 Grad auf 1 mm bis größer 5,35 Grad auf 1 mm.

Eine bevorzugte Weiterbildung sieht vor, dass an wenigstens einer Ausnehmung, insbesondere allen Ausnehmungen der Austauschzahnstange an der voreilenden, insbesondere auch an der nacheilenden Ausnehmungsflanke, eine Abtragung, insbesondere eine Fase oder ein Radius angeordnet wird, insbesondere eine größere Abtragung als bei der Zahnstange. Der Begriff der Abtragung soll auch hier dabei nicht zwingend implizieren, dass Material gegenüber einem vorherigen Zustand entfernt wurde. Hier ist es auch vorgesehen, dass die Zahnstange an den Ausnehmungen direkt mit einer Abtragung urgeformt wurde, z.B. durch Gießen oder Schneiden oder Stanzen.

Auch hier ist eine solche Abtragung an einer Ausnehmung vorzugsweise zumindest vorgesehen bei derjenigen einen oder mehreren / allen Abtragungen, bei welcher/welchen der Abstand gegenüber der üblicherweise im Getriebe vorhandenen Zahnstange geändert ist.

Durch die Abtragung wird trotz zumindest bereichsweise verkleinerter Abstände zwischen den Ausnehmungen ein leichteres Eintauchen der Zahnköpfe in die zugeordneten Ausnehmungen der Zahnstange erreicht.

Die Erfindung kann vorzugsweise auch vorsehen, sowohl das Zahnrad als auch die Zahnstange zu tauschen bzw. bei einer ursprünglichen Herstellung so auszubilden, dass ein Getriebe mit vergrößerter Übersetzung gegenüber der üblichen Übersetzung von 1 mm zu 5 Grad Drehung erreicht wird. Die Änderung in beiden Getriebeelementen hat den Vorteil, dass die nötige Änderung auf beide Elemente aufgeteilt werden kann und somit an beiden Elementen kleiner ausfallen kann als bei einer Änderung an nur einem der Elemente.

Im erfindungsgemäßen Verfahren ist vorzugsweise weiterhin vorgesehen, dass in Abhängigkeit der Konstruktion, insbesondere der herstellerspezifischen Konstruktion eines Getriebeelements im Getriebe des Fensters aus einer Gruppe von Austauschgetriebeelementen mit unterschiedlichen Konstruktionsmerkmalen ein zum auszutauschenden Getriebeelement passendes Austauschgetriebeelement ausgewählt wird. Ein Hersteller von Antrieben kann so z.B. für verschiedene Hersteller von Getrieben Getriebeelementen in einer Gruppe von Getriebeelementen bevorraten und für einen Austausch das passende Austauschelement aus der Gruppe auswählen.

Die Erfindung wird anhand der Figuren nachfolgend näher beschrieben.

Die Figur 1 zeigt zunächst ein geschlossenes Getriebe eines Fensters. Mit diesem Getriebe wird eine Drehbewegung des Zahnrades 1 in einen linearen Hub, bzw. eine Schubbewegung der Zahnstange und umgekehrt umgesetzt. Das im europäischen Markt übliche Übersetzungsverhältnis ist so gewählt, dass eine 5 Grad-Drehung in einen Hub von 1 mm übersetzt wird. Die Anmelder haben festgestellt, dass bei Verwendung eines Antriebes, der auf die Schubstange wirkt, keine genügend weite Drehung des Griffes bewirkt wird, um diesen in einer gewünschten Position am Ende der Schubbewegung vorzufinden.

Nach Entfernung der Getriebedeckel 3 und 4 sind das Zahnrad 1 und die Zahnstange 2 zugänglich. Figur 2 zeigt diese beiden zusammenwirkenden Getriebeelemente, wobei die Zähne des Zahnrads 1 in Ausnehmungen 2a der Zahnstange 2 eingreifen. Eines oder beide dieser Getriebeelement 1, 2 werden bei einem Bestandsgetriebe erfindungsgemäß ausgetauscht, um ein vergrößertes (zumindest mittleres) Übersetzungsverhältnis von 1mm zu größer gleich 5 Grad zu erzielen, vorzugsweise 1 mm zu größer gleich 5,1 Grad, weiter bevorzugt 1 mm zu größer gleich 5,25 Grad, weiter bevorzugt von 1 mm zu größer gleich 5,35 Grad zu erzielen. Alternativ wird ein Getriebe mit einem solchen Übersetzungsverhältnis ursprünglich hergestellt.

Die Figur 3 zeigt den Vergleich zwischen dem ursprünglichen Zahnrad 1, welches mit durchgezogener Linie dargestellt ist und dem ausgetauschten Zahnrad 1, welches gestrichelt dargestellt ist in einer Situation, in welcher die Zahnstange 2 von einem hier nicht dargestellten Antrieb angetrieben wird. Das Zahnrad ist dabei in einer Drehwinkelstellung dargestellt, in welcher nur die letzten mit der Zahnstange zusammenwirkenden Zähne gezeigt sind. Aus der Überlagerung der beiden Zahnräder 1 ist erkennbar, dass der Teilungswinkel, also der Winkelabstand zwischen benachbarten Zähnen nur zwischen dem letzten und vorletzten Zahn 1a und 1b größer ist als zwischen den anderen Zähnen, die in der überlagerten Darstellung exakt aufeinander liegen. Hierdurch ergibt es sich, dass zwischen der ersten mit der Zahnstange zusammenwirkenden Flanke des ersten (hier nicht sichtbaren) Zahns und der letzten mit der Zahnstange zusammenwirkenden Flanke des letzten Zahns 1a der Winkelabstand größer ist als beim ursprünglichen Zahnrad. Die mittlere Getriebeübersetzung ist damit gegenüber dem ursprünglichen Getriebe vergrößert, wenngleich die konkrete Übersetzung im überwiegenden Teil der Zähne gleich ist.

Die Figur 4 zeigt eine andere Ausführung, bei welcher zur Erzielung der vergrößerten Übersetzung, die zwischen der ersten und letzten wirkende Flanke vorgesehene Vergrößerung des Winkelabstandes sich über alle Zähne verteilt, also der Teilungswinkel bei allen Zähnen gleich ist und größer ist als beim ursprünglichen Zahnrad, welches in der Figur 4 wiederum mit durchgezogener Linie dargestellt ist.

In der Figur 4 ist weiterhin anhand der durchgezogenen Linie L1 (Standardzahnrad) und der gestrichelten Linie L2 (Austauschzahnrad) visualisiert, dass sich durch den Austausch ein vergrößerter Winkelabstand bei der letzten in Eingriff stehenden Zahnflanke ergibt. Dieser Winkelabstand ist vorzugsweise größer ist als 1,5 Grad, insbesondere größer als 2,5 Grad, vorzugsweise größer als 4,5 Grad.

Besonders die Figur 4 zeigt weiterhin, dass die Zähne beim Austauschzahnrad (gestrichelte Linie) im Bereich des Zahnkopfes eine Abtragung 1c, hier als Fase, aufweisen können, die beim ursprünglichen Zahnrad (durchgezogene Linie) nicht vorhanden ist oder zumindest weniger ausgeprägt ist.

Die Figur 5 zeigt eine Ausführung, bei welcher die Änderung der Getriebeübersetzung an der Zahnstange 2 vorgenommen wird. Das Zahnrad hingegen bleibt gleich. Um hier das Übersetzungsverhältnis zu vergrößern wird die Zahnstange 2 gegen eine Zahnstange 2' ausgetauscht, bei welcher der Abstand zwischen den Ausnehmungen der Zahnstange verringert ist, in diesen Fall bei allen Ausnehmungen gleich. Die Abstandsbereiche sind hier schraffiert dargestellt.

## Patentansprüche

1. Verfahren zur Korrektur der Griffposition, insbesondere in zumindest einer von wenigstens zwei Funktionsstellungen, eines manuell und motorisch antreibbaren Fensters,
a. welches einen Griff aufweist, dessen manuelle Drehung mittels eines Getriebes in eine Schubbewegung einer wenigstens ein Verriegelungselement aufweisenden Schubstange übersetzt wird, wobei das Getriebe als übersetzende Getriebeelemente zumindest ein mit dem Griff verbundenes Zahnrad und eine mit dem Zahnrad kämmende und mit der Schubstange verbundene Zahnstange aufweist, und
b. welches einen Antrieb aufweist, mit dem durch Krafteinwirkung auf eine in einer Beschlagsnut des Flügelrahmens liegende Schubstange im aktiven Betrieb die Schubstange geschoben und mittelbar über das Getriebe der Griff gedreht wird,
**dadurch gekennzeichnet, dass**
c. im Getriebe wenigstens eines der übersetzenden Getriebeelemente gegen ein Austauschelement ausgetauscht wird und hierdurch das Getriebe mit dem wenigstens einen Austauschelement eine größere Übersetzung erzielt.

2. Verfahren nach Anspruch 1, **dadurch gekennzeichnet, dass** durch den Austausch eine solche Vergrößerung der Übersetzung erzielt wird, mit der die zu einem Bewegungsspiel in der kinematischen Kette zwischen Antrieb und Griff korrespondierende Winkelfehlstellung des Griffes mindestens kompensiert wird, insbesondere überkompensiert wird.

3. Verfahren nach einem der vorherigen Ansprüche, **dadurch gekennzeichnet, dass** eine Vergrößerung der Übersetzung um 2% bis 20%, vorzugsweise um 5% bis 15%, weiter bevorzugt um 5% bis 9% der ursprünglichen Übersetzung erzielt wird und/oder eine Vergrößerung der Übersetzung erzielt wird gemäß der bei der durch den Antrieb bewirkten Bewegung der Schubstange zwischen zwei maximal beabstandeten Funktionsstellungen des Fensters, insbesondere von der Kippstellung in die geschlossene Stellung des Fensters sich bei dem Griff bei dem hierdurch gegebenen Gesamthub aufgrund der Getriebeübersetzung ein Drehwinkel von größer als 183 Grad, vorzugsweise größer als 185 Grad, weiter vorzugsweise 189 Grad und insbesondere kleiner 216 Grad, insbesondere kleiner 207 Grad ergibt.

4. Verfahren nach einem der vorherigen Ansprüche, **dadurch gekennzeichnet, dass** das Zahnrad, insbesondere nur das Zahnrad, gegen ein Austauschzahnrad ausgetauscht wird und beim Austauschzahnrad im Vergleich zum Zahnrad, insbesondere betrachtet in der Wirkrichtung vom Antrieb zum Griff, der Winkelabstand zwischen der ersten mit der Zahnstange zusammenwirkenden Zahnflanke, insbesondere des ersten Zahnes, und der letzten mit der Zahnstange zusammenwirkenden Zahnflanke, insbesondere des letzten Zahnes, vergrößert wird, insbesondere um einen vorbestimmten Winkeldifferenzbetrag.

5. Verfahren nach Anspruch 4, **dadurch gekennzeichnet, dass** beim Austauschzahnrad
a. der Teilungswinkel zwischen benachbarten Zähnen gleich groß gewählt wird und größer gewählt wird als der Teilungswinkel zwischen den Zähnen des Zahnrades, insbesondere wodurch der vorbestimmte Winkeldifferenzbetrag gleichmäßig zwischen allen Zähnen des Austauschzahnrades aufgeteilt ist, oder
b. der Teilungswinkel zwischen dem in der Wirkrichtung vom Antrieb zum Griff wirksam werdenden letzten Zahn und dem vorletzten Zahn größer gewählt wird als beim Zahnrad und die Teilungswinkel zwischen den übrigen Zähnen des Austauschzahnrades entsprechend dem Teilungswinkel zwischen den Zähnen des Zahnrades gewählt werden.

6. Verfahren nach einem der vorherigen Ansprüche 4 oder 5, **dadurch gekennzeichnet, dass** an wenigstens einem Zahn, vorzugsweise allen Zähnen des Austauschzahnrades im Bereich des Kopfkreisdurchmessers, insbesondere am Übergang von der Kopffläche in die Zahnflanke, an der voreilenden, insbesondere auch an der nacheilenden Zahnflanke, eine Abtragung, insbesondere eine Fase oder ein Radius angeordnet wird, insbesondere eine größere Abtragung als beim Zahnrad.

7. Verfahren nach einem der vorherigen Ansprüche 4 bis 6, **dadurch gekennzeichnet, dass** wenigstens eine Zahn, vorzugsweise alle Zähne des Austauschzahnrades mit einer geringeren Zahnbreite ausgebildet wird/werden als die Zähne des Zahnrades.

8. Verfahren nach einem der vorherigen Ansprüche, **dadurch gekennzeichnet, dass** die Zahnstange, insbesondere nur die Zahnstange gegen eine Austauschzahnstange ausgetauscht wird und bei der Austauschzahnstange im Vergleich zur Zahnstange betrachtet in der Wirkrichtung vom Antrieb zum Griff der in linearer Erstreckung betrachtete Abstand zwischen der ersten mit dem Zahnrad zusammenwirkenden Ausnehmungsflanke, insbesondere der ersten Ausnehmung, und der letzten mit dem Zahnrad zusammenwirkenden Ausnehmungsflanke, insbesondere der letzten Ausnehmung, verringert wird, insbesondere um einen vorbestimmten Abstandsdifferenzbetrag.

9. Verfahren nach Anspruch 8, **dadurch gekennzeichnet, dass** bei der Austauschzahnstange
a. der Abstand zwischen benachbarten Ausnehmungen gleich groß gewählt wird und größer gewählt wird als der Abstand zwischen den Ausnehmungen der Zahnstange, insbesondere wodurch der vorbestimmte Abstandsdifferenzbetrag gleichmäßig zwischen allen Ausnehmungen der Austauschzahnstange aufgeteilt ist, oder
b. der Abstand zwischen der in der Wirkrichtung vom Antrieb zum Griff wirksam werdenden letzten Ausnehmung und der vorletzten Ausnehmung kleiner gewählt wird als bei der Zahnstange und die Abstände zwischen den übrigen Ausnehmungen der Austauschzahnstange entsprechend dem Abstand zwischen den Ausnehmungen der Zahnstange gewählt werden.

10. Verfahren nach einem der vorherigen Ansprüche 8 oder 9, **dadurch gekennzeichnet, dass** an wenigstens einer Ausnehmung, vorzugsweise allen Ausnehmungen der Austauschzahnstange an der voreilenden, insbesondere auch an der nacheilenden Ausnehmungsflanke, eine Abtragung, insbesondere eine Fase oder ein Radius angeordnet wird, insbesondere eine größere Abtragung als bei der Zahnstange.

11. Verfahren nach einem der vorherigen Ansprüche, **dadurch gekennzeichnet, dass** in Abhängigkeit der Konstruktion, insbesondere der herstellerspezifischen Konstruktion eines Getriebeelements im Getriebe des Fensters aus einer Gruppe von Austauschgetriebeelementen mit unterschiedlichen Konstruktionsmerkmalen ein zum auszutauschenden Getriebeelement passendes Austauschgetriebeelement ausgewählt wird.

12. Fenster umfassend
a. einen Blendrahmen und einen Flügelrahmen, wobei der Flügelrahmen relativ zum Blendrahmen in wenigstens zwei Funktionsstellungen stellbarbar ist,
b. einen Griff, dessen manuelle Drehung mittels eines Getriebes in eine Schubbewegung einer wenigstens ein Verriegelungselement aufweisenden Schubstange übersetzt ist, wobei das Getriebe als übersetzende Getriebeelemente zumindest ein mit dem Griff verbundenes Zahnrad und eine mit dem Zahnrad kämmende und mit der Schubstange verbundene Zahnstange ausweist, und
c. einen Antrieb, mit dem durch Krafteinwirkung auf eine in einer Beschlagsnut des Flügelrahmens liegende Schubstange im aktiven Betrieb die Schubstange schiebbar und mittelbar über das Getriebe der Griff drehbar ist,
**dadurch gekennzeichnet, dass**
d. die Übersetzung des Getriebes zwischen zwei Funktionsstellungen größer ist als 5,0 Grad pro 1 Millimeter Hub der Schubstange, insbesondere größer ist als 5,1 Grad pro 1 Millimeter Hub der Schubstange, insbesondere größer ist als 5,25 Grad pro 1 Millimeter Hub der Schubstange, weiter bevorzugt größer ist als 5,35 Grad pro 1 Millimeter Hub der Schubstange.

13. Fenster nach Anspruch 12, **dadurch gekennzeichnet, dass** der Griff bei manueller Betätigung in einer Funktionsstellung am Ende des Betätigungsweges, insbesondere in der Geschlossenstellung und/oder in der Kippstellung über eine Position hinausdrehbar ist, in welcher der Griff vertikal ausgerichtet ist, insbesondere um wenigstens 1,5 Grad, vorzugsweise um wenigstens 2,5 Grad, weiter bevorzugt um wenigstens 4,5 Grad hinausdrehbar ist, insbesondere wobei der Griff durch eine griffinterne Kraftbeaufschlagung in diese Position zurückkehrend ist.

14. Set aus einem Fensterantrieb zum Einbau in den Rahmen eines Fensters, mit dem nach dessen Einbau ein Fenster gemäß dem Oberbegriff des Anspruchs 1 erzielt wird und einem Austauschgetriebeelement, insbesondere gewählt aus einer Gruppe von Austauschgetriebeelementen mit unterschiedlichen Konstruktionsmerkmalen, wobei durch das Ausführen des Austausches des Getriebeelementes im Getriebe des Fensters durch das Austauschgetriebeelement ein Verfahren nach einem der vorherigen Ansprüche 1 bis 11 durchgeführt wird oder ein Fenster nach einem der Ansprüche 12 bis 14 erhalten wird.
